# EUROPÄISCHE PATENTSCHRIFT

(11) **EP 2 147 613 B1**
(45) Veröffentlichungstag und Bekanntmachung des Hinweises auf die Patenterteilung: **03.08.2011**
(21) Anmeldenummer: 09013849.6
(22) Anmeldetag: 20.02.2009
(51) Int. Cl.: A47B 77/18

(54) **Auszugträger für den Schrankeinbau**
Pullout carrier for building into a cabinet
Support d'extraction pour l'intégration dans une armoire

(30) Priorität: 21.02.2008 DE 202008002457 U
(43) Veröffentlichungstag der Anmeldung: 27.01.2010
(62) Teilanmeldung aus: 09002399.5
(73) Patentinhaber: Hailo-Werk Rudolf Loh GmbH & Co. KG, D-35708 Haiger (DE)
(72) Erfinder: Moos, Jens, 35686 Dillenburg (DE); Ziske, Eduard, 57482 Wenden (DE)
(74) Vertreter: Gesthuysen, von Rohr & Eggert

(56) Entgegenhaltungen:
- US-A- 4 664 455
- US-A1- 2006 175 474

## Beschreibung

Dic Erfindung betrifft einen Auszugträger für den Schrankeinbau, insbesondere in Küchenunterschränke, mit den Merkmalen des Oberbegriffs von Anspruch 1.

Auszugträger für den Schrankeinbau sind insbesondere zum Einbau in Küchenunterschränke oder Unterschränke in Badezimmern in einer großen Vielfalt seit Jahrzehnten bekannt. Derartige Auszugträger dienen zum einen für Abfallsammler. zum anderen für Ordnungssysteme in Küche und Bad (siehe beispielsweise DE-A-102 25 002). Typischerweise hat ein solcher Auszugträger einen ortsfest, insbesondere auf dem Schrankboden, anzubringenden Halter und ein daran in Auszugsrichtung herausziehbar angebrachtes Tablar (siehe z.B. US 201)3/0234600 A1). Zwischen dem Halter und dem Tablar können zur Realisierung der Ausziehfunktion Auszieh-Teleskopschienen angeordnet sein, so dass ein Teleskop-Teilauszug oder, vorzugsweise, ein Teleskop-Vollauszug realisiert ist (siehe z.B. EP-A-1 716 779). Das alles sind aus dem Stand der Technik bekannte Lösungen.

Auszugträger der in Rede stehenden Art sind in rein manueller Ausführung ebenso bekannt wie mit einem kraftunterstützten Selbsteinzug und/oder mit einer Bewegungsdämpfung. Hier werden Techniken eingesetzt, die aus dem Gebiet der Schubladenführungen bekannt sind.

Ein aus der Praxis bekannter Auszugträger für den Schrankeinbau weist auf dem Tablar zwei Utensilienträger mit jeweils einem nach oben abragenden Tragegriff auf, die am Tablar spiegelsymmetrisch zueinander angeordnet sind.

Beide Utensilienträger sind in einer definierten Normalposition im wesentlichen unverrückbar, jedoch nach oben abnehmbar am Tablar angebracht. Dazu weist das Tablar in Höhe der in Auszugsrichtung verlaufenden Mittelebene zwei ortsfest am Tablar angeordnete Haltebügel auf, in die entsprechende Haltebügel der beiden Utensilienträger seitlich eingehängt werden können. An dem Haltebügel-Rahmen des Tablars kann das Tablar mitsamt den Utensilienträgern in Auszugsrichtung aus dem Küchenunterschrank herausgezogen werden. Dann kann man jeden der beiden Utensilienträger an dem Tragegriff anfassen und nach oben und seitlich vom Tablar abnehmen,

Bei dem zuvor erläuterten Auszugträger ist die Handhabung beim Herausziehen und Hineinschieben in den Küchenunterschrank zwar praktisch, weil man an dem am Tablar fest angebrachten Haltebügel-Rahmen anfassen kann. Optisch und reinigungstechnisch ist diese Konstruktion aber verbesserungsfähig, Demzufolge liegt der Lehre der Erfindung das Problem zugrunde, den bekannten, eingangs erläuterten Auszugträger in besonders ansprechender Weise zu optimieren.

Das zuvor aufgezeigte Problem ist bei einem Auszugträger mit den Merkmalen des Oberbegriffs von Anspruch 1 durch die Merkmale des kennzeichnenden Teils von Anspruch 1 gelöst.

Erfindungsgemäß bildet das Tablar eine im Wesentlichen ebene Auflagefläche und ist mit zwei am Tablar vorzugsweise spiegelsymmetrisch zueinander fest angebrachten, nach oben abragenden Haltebügeln versehen. Eine flexible Utensilienaufmahmetasche mit zwei an der offenen Seite einander gegenüber angeordneten Haltegriffen ist vorgesehen. Die Haltebügel sind an ihren oberen Enden mit Aufnahmen zum Einlegen, Einrasten und/oder Einschieben der Haltegriffe versehen. Die Abmessungen der Utensilienaufnahmetasche sind so gewählt, dass sie bei in den Aufnahmen der Haltebügel befindlichen Haltegriffe mit ihrem Boden auf dem Tablar aufliegt. Eine solche Utensilienaufnahmetasche ist zweckmäßigerweise eine Gewebetasche, insbesondere aus einem Kunststoffgewebe.

Hier hat man eine saubere Gestaltung des Tablars, dessen Fläche bei Abnahme der Utensilienaufnahmetasche weitestgehend frei und leicht zu reinigen ist. Insbesondere fehlt es an einem am Tablar fest angebrachten Haltebügel-Rahmen.

Für Ausgestaltungen und Weiterbildungen wird auf die Ansprüche 2 und 3 verwiesen.

Im folgenden wird die Erfindung anhand einer lediglich ein Ausführungsbeispiel darstellenden Zeichnung näher erläutert, In der Zeichnung zeigt die einzige Figur ein Ausführungsbeispiel eines erfindungsgemäßen Auszugträgers in einer perspektivischen Darstellung.

Das in der Figur dargestellte Ausführungsbeispiel nutzt ein Tablar 2 ohne einen Utensilienträger. Hier ist vorgesehen, dass das Tablar 2 eine im wesentlichen ebene Auflagefläche bildet und mit zwei am Tablar 2 spiegelsymmetrisch zueinander fest angebrachten, nach oben abragenden Haltebügeln 10 versehen ist, dass eine flexible Utensilienaufnahmetasche 11 mit zwei an der offenen Seite einander gegenüber angeordneten Haltegriffen 12 vorgesehen ist, dass die Haltebügel 10 an ihren oberen Enden mit Aufnahmen 13 zum Einlegen, Einrasten und/oder Einschieben der Haltegriffe 12 versehen sind und dass die Abmessungen der Utensilienaufnahmetasche 11 so gewählt sind, dass sie bei in den Aufnahmen 13 der Haltebügel 10 befindlichen Haltegriffen 12 mit ihrem Boden auf dem Tablar 2 aufliegt.

Im dargestellten Ausführungsbeispiel handelt es sich bei der Utensilienaufnahmetasche 11 um eine Tasche aus einem Kunststoffgewebe, in der man beispielsweise Wertstoffe wie Glas, Papier, Dosen oder Verpackungen zum Sammelbehälter tragen kann. Man muß also hier nichts umfüllen.

Bei den Aufnahmen 13 an den Haltebügeln 10 handelt es sich um nach oben offene Halbschalen, in die die Haltegriffe 12, die hier als gerade durchgehende Haltestangen ausgeführt sind, einfach von oben eingelegt werden können, um die Utensihenaufnahmetasche 11 am Tablar 2 zu fixieren, Nicht dargestellt ist in der Figur, dass sich im Inneren der Utensilienaufnahmetasche 11 gegebenenfalls auch eine Aufteilhalterung für Flaschen o. dgl. befinden kann.

## Patentansprüche

1. Auszugträger für den Schrankeinbau, insbesondere in Küchenunterschränke, mit einem ortsfest, insbesondere auf einem Schrankboden, anzubringenden Halter und einem darauf in Auszugsrichtung herausziehbar angebrachten Tablar (2),
**dadurch gekennzeichnet,**
**dass** das Tablar (2) eine im wesentlichen ebene Auflagefläche bildet und mit zwei am Tablar (2) vorzugsweise spiegelsymmetrisch zueinander fest angebrachten. nach oben abragenden Haltebügeln (10) versehen ist,
**dass** eine flexible Utensilienaufnahmetasche (11) mit zwei an der offenen Seite einander gegenüber angeordneten Haltegriffen (12) vorgesehen ist,
**dass** die Haltebügel (10) an ihren oberen Enden mit Aufnahmen (13) zum Einlegen, Einrasten und/oder Einschieben der Haltegriffe (12) versehen sind und
**dass** die Abmessungen der Utensilienaufnahlnetasche (11) so gewählt sind, dass sie bei in den Aufnahmen (13) der Haltebügel (10) befindlichen Haltegriffen (12) mit ihrem Boden auf dem Tablar (2) aufliegt.

2. Auszugträger nach Anspruch 1, **dadurch gekennzeichnet,**
**dass** die Utensilienaufnahmetasche (11) aus einem Gewebe, vorzugsweise einem Kunststoffgewebe, besteht.

3. Auszugträger nach Anspruch 1 oder 2, **dadurch gekennzeichnet,**
**dass** im Inneren der Utensilienaufnahmetasche (11) eine Aufteilhalterung für Flaschen o. dgl. angeordnet ist.

## Claims

1. Pull-out carrier for installing in a cabinet, in particular in kitchen base cabinets, having a holder to be fitted in a stationary manner, in particular on a cabinet bottom, and a shelf (2) which is attached thereto such that it can be pulled out in a pull-out direction,
**characterized**
**in that** the shelf (2) forms a substantially planar bearing surface and is provided with two upwardly protruding holding brackets (10) which are fixedly attached to the shelf (2) in a preferably mirror-symmetrical manner with respect to one another,
**in that** there is provided a flexible utensil holding pocket (11) having two carrying handles (12) arranged opposite one another on the open side,
**in that** the holding brackets (10) are provided at their upper ends with receptacles (13) for inserting, latching in and/or pushing in the carrying handles (12) and
**in that** the dimensions of the utensil holding pocket (11) are selected such that it rests with its base against the shelf (2) when the carrying handles (12) are located in the receptacles (13) on the holding brackets (10).

2. Pull-out carrier according to Claim 1, **characterized**
**in that** the utensil holding pocket (11) consists of a fabric, preferably a plastics fabric.

3. Pull-out carrier according to Claim 1 or 2, **characterized**
**in that** a partitioned holder for bottles or the like is arranged inside the utensil holding pocket (11).

## Revendications

1. Support extractible pour l'intégration dans une armoire, notamment une armoire encastrée de cuisine, comprenant une fixation fixe, notamment à monter sur un sol d'armoire, et une tablette (2) montée dessus de manière à pouvoir être extraite dans la direction d'extraction,
**caractérisé en ce que**
la tablette (2) forme une surface d'appui essentiellement plane et est pourvue de deux étriers de retenue (10) saillant vers le haut, montés fixement l'un par rapport à l'autre sur la tablette (2) de préférence avec une symétrie spéculaire,
**en ce qu'**il est prévu une cavité de réception d'ustensiles flexible (11) comprenant deux poignées (12) disposées en face l'une de l'autre sur le côté ouvert,
**en ce que** les étriers de retenue (10) sont pourvus, sur leurs extrémités supérieures, de logements (13) pour l'insertion, l'encliquetage et/ou l'enfilage des poignées (12), et
**en ce que** les dimensions de la cavité de réception d'ustensiles (11) sont choisies de telle sorte qu'elle repose avec son fond sur la tablette (2) lorsque les poignées (12) se trouvent dans les logements (13) des étriers de retenue (10).

2. Support extractible selon la revendication 1, **caractérisé en ce que** la cavité de réception d'ustensiles (11) se compose de tissu, de préférence d'un tissu en plastique.

3. Support extractible selon la revendication 1 ou 2, **caractérisé en ce qu'**une fixation de séparation pour des bouteilles ou similaires est disposée à l'intérieur de la cavité de réception d'ustensiles (11).
